# EUROPÄISCHE PATENTSCHRIFT

(11) **EP 0 036 833 B1**
(45) Veröffentlichungstag und Bekanntmachung des Hinweises auf die Patenterteilung: **11.04.1984**
(21) Anmeldenummer: 81810046.3
(22) Anmeldetag: 16.02.1981
(51) Int. Cl.: D06L 1/08, D06F 43/00, C11D 3/43

(54) **Verfahren zur Reinigung von Textilmaterial**
Process for the cleaning of textil material
Procédé pour nettoyer un matériau textile

(30) Priorität: 22.02.1980 LU 82193
(43) Veröffentlichungstag der Anmeldung: 30.09.1981
(73) Patentinhaber: Airwick AG, 4002 Basel (CH)
(72) Erfinder: Denissenko, Serge, F-86440 Migné-Auxances (FR); Rossard, Jean-Claude, F-86440 Migné-Auxances (FR)
(74) Vertreter: Schirner, Rolf B.

## Beschreibung

Es ist bekannt, dass man Kleider mittels chemischer Reinigungsverfahren reinigen kann, wobei organische Lösungsmittel wie Trichloräthylen eingesetzt werden, die ein hohes Lösungsvermögen für die meisten Substanzen, welche Kleider häufig verschmutzen, und einen niedrigen Siedepunkt aufweisen, der eine leichte Rückgewinnung dieser Lösungsmittel gestattet. Nachteilig ist dabei, dass die chemische Reinigung wegen Giftigkeit der Dämpfe dieser Lösungsmittel nur in Spezialgeschäften durchgeführt werden kann, die mit grossen und sehr aufwendigen Einrichtungen und mit guter Lüftung versehen sein müssen. Ausserdem werden die Kleider gewöhnlich zusammen mit zahlreichen anderen behandelt, wobei stets eine Infektionsgefahr durch Bakterien, Pilze und Viren besteht, die durch die Kleider von an Krankheiten leidenden Drittpersonen eingebracht werden.

Es wurde nun ein Verfahren gefunden, welches es gestattet, Textilmaterial problemlos zu reinigen.

Gegenstand der Erfindung ist ein Verfahren zur Reinigung von Textilmaterial durch dessen Behandlung mit einem mindestens ein organisches Lösungsmittel enthaltenden Reinigungsmittel, welches dadurch gekennzeichnet ist, dass man
(A) mit dem Reinigungsmittel getränktes Textilmaterial mit einem saugfähigen Bogen in Kontakt bringt ;
(B) die nicht in Kontakt mit dem Textilmaterial gebrachte Seite des saugfähigen Bogens mit einer undurchlässigen Folie einhüllt ;
(C) aus der undurchlässigen Folie ein geschlossenes System bildet, das den saugfähigen Bogen und das Textilmaterial umschliesst ;
(D) das geschlossene System flach auf die innere Zylinderfläche einer Waschmaschinentrommel legt, wobei der saugfähige Bogen radial gesehen in der Trommel aussen liegt ;
(E) das Reinigungsmittel durch Rotieren der Waschmaschinentrommel in den saugfähigen Bogen schleudert; und
(F) das gereinigte Textilmaterial aus dem geschlossenen System herausnimmt.

Die im Reinigungsmittel vorhandenen Lösungsmittel werden unter für ihr Fleckenentfernungsvermögen bekannten Flüssigkeiten ausgewählt.

Das in Stufe A des Verfahrens eingesetzte Reinigungsmittel enthält vorzugsweise ein alkoholisches oder ketonisches Lösungsmittel, einen Aether, ein chloriertes Lösungsmittel, einen Kohlenwasserstoff oder ein Gemisch von zwei oder mehreren dieser Lösungsmittel.

Das für sich oder im Gemisch mit einem oder mehreren anderen Lösungsmitteln verwendete alkoholische Lösungsmittel wird vorzugsweise unter Alkanolen mit ein bis vier Kohlenstoffatomen, wie Methanol, Aethanol, Propanol, Isopropanol, Butanol, Isobutanol, sek.-Butanol, tert.-Butanol und Gemischen dieser Alkanole ausgewählt; bevorzugt wählt man das alkoholische Lösungsmittel unter Aethanol, Propanol und Isopropanol ; doch kann auch Benzylalkohol verwendet werden.

Das für sich oder im Gemisch mit einem oder mehreren anderen Lösungsmitteln verwendete ketonische Lösungsmittel wird vorzugsweise unter Alkanonen mit drei bis sechs Kohlenstoffatomen, wie Aceton, Butanon, Pentanon-2, Pentanon-3, 2-Methylbutanon-3, Hexanon-3, 3-Methylpentanon-2, 4-Methylpentanon-2, 2-Methylpentanon-3 und Gemischen dieser Ketone ausgewählt; als ketonisches Lösungsmittel kann auch Cyclohexanon anwesend sein ; das bevorzugte ketonische Lösungsmittel wird unter Aceton und Butanon ausgewählt.

Der für sich oder im Gemisch mit einem oder mehreren anderen Lösungsmitteln verwendete Aether wird vorzugsweise unter Oxaalkanen und deren hydroxy-substituierten Derivaten, y-Dioxaalkanen und deren hydroxy-substituierten Derivaten, Bis-y-trioxaalkanen mit höchstens zehn Kohlenstoffatomen und Gemischen dieser Verbindungen ausgewählt.

Beispiele für Oxaalkane sind Diäthyläther, Dipropyläther, Diisopropyläther, Butyläther und Isobutyl- äther. Hydroxy-substituierte Oxaalkane sind beispielsweise 2-Methoxyäthanol, 2-Aethoxyäthanol, 2-Isopropoxyäthanol, 2-Methoxypropanol, 2-Aethoxypropanol und 2-Isopropoxypropanol.

Beispiele für γ-DioxaaIkane sind Dimethyl-, Diäthyl-, Dipropyl- und Diisopropyläther des Aethylenglykols, Propylenglykols und Butylenglykols.

Hydroxy-substituierte γ-DioxaaIkane sind zum Beispiel die Monomethyl-, Monoäthyl-, Monopropyl-und Monoisopropyläther des Diäthylenglykols und Dipropylenglykols.

Beispiele für Bis-y-trioxaalkane sind die Dimethyl-, Diäthyl-, Dipropyl- und Diisopropyläther des Diäthylenglykols sowie die Dimethyl- und Diäthyläther des Dipropylenglykols.

Vorzugsweise besitzen die Aether einen Verdunstungsindex, der weniger als hundertmal der des Aethyläthers ist, wobei dieser Index der zur vollständigen Verdunstung des auf ein Filterpapier aufgebrachten Lösungsmittels erforderlichen Zeit proportional ist.

Das für sich oder im Gemisch mit einem oder mehreren anderen Lösungsmitteln verwendete chlorierte Lösungsmittel wird vorzugsweise unter den di- bis tetrachlorierten Derivaten des Methans, den di- bis pentachlorierten Derivaten des Aethans und Aethylens, den mono- bis trichlorierten Derivaten des Cyclohexans und Monochlorbenzols ausgewählt. Beispiele für Lösungsmittel dieses Typs sind Methylenchlorid, 1,1-Dichloräthan, 1,2-Dichloräthan, 1,1-Dichloräthylen, 1,2-Dichloräthylen, 1,1,1-Trichloräthan, 1,1,2-Trichloräthan, Trichloräthylen, 1,1,2,2-Tetrachloräthan, Tetrachloräthylen, Pentachloräthan, Monochlorcyclohexan, 1,4-Dichlorcyclohexan, Monochlorbenzol und Gemische dieser Verbindungen.

Der für sich oder im Gemisch mit einem oder mehreren Lösungsmitteln verwendete Kohlenwasserstoff wird vorzugsweise unter gesättigten cyklischen, aliphatischen oder alicyklischen Kohlenwasserstoffen, aromatischen oder alkylaromatischen Kohlenwasserstoffen, Terpenkohlenwasserstoffen mit 10 Kohlenstoffatomen und Gemischen dieser Kohlenwasserstoffe ausgewählt.

Die für sich oder im Gemisch mit den anderen Kohlenwasserstoffen verwendeten aromatischen und alkylaromatischen Kohlenwasserstoffe werden beispielsweise unter den folgenden ausgewählt : Toluol, Aethylbenzol, ortho-Xylol, meta-Xylol, para-Xylol, Isopropylbenzol, 1,3,5-Trimethylbenzol, Cumol, Pseudocumol, l,4-Diisopropylbenzol, Tetralin, 1-Methyltetralin, 2-Methyltetralin und deren Gemische.

Die für sich oder im Gemisch mit den anderen Kohlenwasserstoffen verwendeten, gesättigten Kohlenwasserstoffe werden beispielsweise unter den folgenden ausgewählt: 2-Methylheptan, Oktan, Aethylcyclohexan, Nonan, Isopropylcyclohexan, Dekan, Undekan, Dodekan, Dekalin, 1,2-Dimethylcyclohexan, 1,3-Dimethylcyclohexan, 1,4-Dimethylcyclohexan, 2-Methyloktan, 2-Methylnonan und deren Gemische.

Handelsübliche Gemische von aromatischen Kohlenwasserstoffen und deren Gemische mit gesättigten Kohlenwasserstoffen sind ebenfalls geeignet. Die folgenden sind Beispiele für solche Gemische, wobei die Prozentgehalte an aromatischen Kohlenwasserstoffen in Klammern angegeben sind : Panasolve @RX-5 (70 %), RX-21 (99 %), RX-22 (94 %), RX-34 (100 %), Amsco LEP Solvent (18,5 %), Amsco mineral spirit (17 %), Amsco 140 Solvent (17 %), Amsco 460 Solvent (18 %), Laktane ® Esso (21,5 %), Varsol® 1 Esso (18 %),Varsol®2Esso(31,5 %),Varsol®3Esso(15 %),Solvesso®100(99 %),Solvesso®150(9 %),Tolu-Sol®19 Shell (25 %),Tolu-Sol®25 Shell (25 %),Tolu-Sol®28 Shell (28 %), Tolu-Sol®40 Shell (39 %),Tolu-Sol®45 Shell (45 %), Cyclo-Sol® 43 Shell (99 %), TS-28 R Shell (73 %), TS-28 Shell (75 %), Cyclo-Sol® 53 Shell (99,5 %), Cyclo-Sol® 63 Shell (99,5 %), Mineral Spirits 105 Shell (28 %), Mineral Spirits 110 Shell (27 %), Nona-Sol 120 Shell (20 %), White Spirit Shell (17 %), White Spirit BP (18 %), Dilutine® M 5 Shell (< 5 %), Dilutine® 21 Shell (17 %), Tetrasol G Shell (< 5 %), Sangajol® B Shell (17 %), Solnap BP (3 %), Supersol BP (97 %), Petrole normal BP (15 %), Exsol® D. 45/100 Esso (1,2 %), Esso D. 60/95 Esso (1,2 %), Exsol® D. 70/100 Esso (1,2 %), Exsol® D. 100/130 Esso (4 %), Exsol® D. 100/160 Esso (4 %), Exsol® D. 145/195 Esso (5 %), Varsol® 145/195 Esso (17%), Essence speciale E Esso (9 %), und Essence speciale F Esso (12,5%).

Die für sich oder im Gemisch mit den anderen Kohlenwasserstoffen verwendeten Terpenkohlenwasserstoffe werden beispielsweise unter den folgenden ausgewählt: Pinen, Limonen, Dipenten, Terpinen, Terpinolen, Menthen, Myrcen, Sabinen, Ocimen, Phellandren und deren Gemische.

Wahlweise, doch bevorzugt, kann das Reinigungsmittel ferner eine Wassermenge bis zu 60 Gewichtsprozent des Reinigungsmittels enthalten. In diesem Fall ist es zweckmässig, jedoch nicht unbedingt notwendig, dass mit dem Wasser ein Tensid vorliegt. Gewünschtenfalls kann dies auch bei Abwesenheit von Wasser vorhanden sein.

Erfindungsgemäss verwendbare Tenside kann man unter sämtlichen bekannten anionen-aktiven, kationen-aktiven, amphoteren oder nicht-ionogenen Tensiden auswählen. Typische Tenside sind in « McCutcheon's Detergents and Emulsifiers 1969 Annual [McCutcheons Tensid- und Emulgatorenjahrbuch 1969] beschrieben, wo diese Verbindungen nach ihrer chemischen Formel und ihrem Handelsnamen geordnet verzeichnet sind. Weitere geeignete Tenside sind in Surface Active Agents and Detergents, [Tenside und Waschmittel], Band II, von Schwartz, Perry und Berch (Interscience Publishers, 1958) beschrieben.

Geeignete anionen-aktive Tenside sind beispielsweise Seifen sowie synthetische sulfierte und sulfonierte Tenside, insbesondere anionen-aktive Tenside mit 8 bis 26 und vorzugsweise 10 bis 22 Kohlenstoffatomen im Molekül. Die Seifen sind im allgemeinen wasserlösliche Seifen langkettiger Fettsäuren mit je 10 bis 18 Kohlenstoffatomen und deren Gemische.

Sulfierte und sulfonierte Tenside sind ebenfalls in der Technik bekannt und lassen sich aus geeigneten sulfonierbaren organischen Stoffen herstellen. Unter der grossen Vielfalt geeigneter Sulfate und Sulfonate verwendet man bevorzugt aliphatische Sulfate und Sulfonate mit 8 bis 22 Kohlenstoffatomen in der Alkylgruppe, vorzugsweise mit 12 bis 18 Kohlenstoffatomen.

Die in Frage kommenden waschaktiven alkylaromatischen Sulfonate können einkerniger oder mehrkerniger Struktur sein.

Insbesondere kann der aromatische Kern sich von Benzol, Toluol, Xylol, Phenol, Kresolen, Phenoläthern, Naphthalin oder Phenantrenderivaten ableiten. Es wurde auch gefunden, dass man die Alkylgruppe in ähnlicher Weise variieren kann. So können beispielsweise die Alkylgruppen eine lineare oder verzweigte Kette aufweisen (wobei lineare Ketten besonders bevorzugt sind), und dies können zum Beispiel Dodecyl-, Tridecyl-, Pentadecyl-, Octyl-, Nonyl-, Decyl- oder Undecylreste, von Fettprodukten abgeleitete gmischte Alkyle, Olefine aus gekracktem Paraffinwachs oder auch Polymere niedriger Monoolefine sein. Die Anzahl am Kern stehender Sulfongruppen können zwar schwanken, doch liegt gewöhnlich nur eine dieser Gruppen vor, um den bestmöglichen Ausgleich zwischen den hydrophilen und hydrophoben Teilen des Moleküls beizubehalten und wirksame Oberflächenaktivität zu erzielen.

Weitere spezielle Beispiele für geeignete oberflächenaktive alkylaromatische Sulfonate sind lineare Alkylbenzolsulfonate, in denen die Alkylgruppe 10 bis 18 Kohlenstoffatome, beispielsweise 10 bis 15 Kohlenstoffatome im Durchschnitt, enthält ; spezielle Beispiele dafür sind Natriumdodecylbenzolsulfonat, Natriumtridecylbenzolsulfonat und höhere Natriumalkylbenzolsulfonate, in denen das Alkyl 10 bis 15 Kohlenstoffatome aufweist und im Durchschnitt 12,5 Kohlenstoffatome im Molekül enthält.

Weitere geeignete Mittel sind sulfatierte oder sulfonierte, oberflächenaktive aliphatische Verbindungen mit vorzugsweise 12 bis 22 Kohlenstoffatomen. Die folgenden fallen unter diese Definition : Schwefelsäureester von unvollständig mit langkettigen Fettsäuren veresterten Polyalkoholen, zum Beispiel das Monosulfat des Kokosfettmonoglycerids und das Monosulfat des Talgglycerids, reine oder gemischte langkettige Alkylsufate, zum Beispiel Laurylsulfat und Cetylsulfat, hydroxy-sulfonierte langkettige Fettsäureester, wie langkettige Fettsäureester der Isäthionsäure, Sulfate von Fettsäureäthanolamiden und Olefin- und Paraffinsulfate. Insbesondere verwendet man vorzugsweise sulfierte aliphatische Verbindungen mit mindestens 8 Kohlenstoffatomen, speziell solche mit 12 bis 18 oder 22 Kohlenstoffatomen im Molekül. Wenn ein Phosphorgehalt zulässig ist, kann man auch die entsprechenden organischen Phosphate und Phosphonate zusätzlich oder anstelle der oberflächenaktiven aliphatischen und aromatischen Sulfate und Sulfonate einsetzen.

Als kationen-aktive Tenside kommen langkettige quartäre Alkylammoniumverbindungen in Betracht, beispielsweise quartäre Cetylammoniumsalze. Zu dieser Gruppe gehören Cetyltrimethylammoniumchlorid und Cetylpyridiniumchlorid. Eine weitere verwendbare Verbindung ist Diäthylenaminoäthyloleylamid.

Nicht-ionogene Tenside umfassen : Polyoxyäthylenäther hydroxy-substituierter alkylaromatischer Verbindungen (beispielsweise polyoxyäthylenierte Alkylphenole), Polyoxyethylenäther hydrophober Propylenoxydpolymere sowie höhere Alkylaminoxyde wie Lauryldimethylaminoxyd. Erfindungsgemäss ist es ferner möglich, amphotere Mittel zu verwenden ; als Beispiele dafür seien genannt : Salze von höheren Alkyl-_{ß}-aminopropionsäuren, beispielsweise das Natriumsalz von N-Lauryl-ß-alanin, durch höhere Alkylgruppen substituierte Betaine, zum Beispiel Lauryldimethylammoniumessigsäure, sowie Verbindungen vom Imidazolintyp, wofür das Dinatriumsalz des 1-(2-Hydroxyäthyl)-1-(carboxymethyl)-2-(hendecyl)-4,5-dihydroimidazoliniumhydroxids als Beispiel genannt sei.

Die anionen-aktiven und kationen-aktiven Tenside werden im allgemeinen in Form ihrer wasserlöslichen Salze eingesetzt. Soweit es sich um synthetische anionen-aktive Verbindungen handelt, werden die Alkalisalze, (zum Beispiel die Natrium- und Kaliumsalze) bevorzugt, doch ist es möglich, gewünschtenfalls andere Salze einzusetzen, zum Beispiel Ammoniumsalze, Niederalkylaminsalze (d. h. Salze von Mono- und Trialkylaminen mit 1 bis 4 Kohlenstoffatomen in der Alkylgruppe, z. B. Methylamin, Diisopropylamin und Tributylamin), Salze von Niederalkanolaminen (z. B. Aethanolamin, Diäthanolamin, Triäthanolamin und Isopropanolamin) und auch Erdalkalisalze sowie Salze ähnlicher Metalle, beispielsweise Calcium- und Magnesiumsalze. Bei den kationen-aktiven Tensiden können Chlorid, Sulfat, Acetat und dergleichen als Anionen vorliegen.

Im erfindungsgemässen Verfahren verwendet man bevorzugt Alkyldimethylaminoxyde und Acylaminoalkyl-dimethylaminoxyde, wie Dodecyldimethylaminoxyd und 3-Laurylamidopropyl-dimethylaminoxyd, für sich oder im Gemisch mit einem anionen-aktiven Tensid, wie einem Natriumalkylsulfat oder -alkyläthersulfat, und/oder einem nicht-ionogenen Tensid, wie einem polyoxyäthylenierten Alkylphenol, zum Beispiel oxyäthyleniertem Octyl- oder Nonylphenol mit vorzugsweise 8 bis 10 Mol Aethylenoxyd.

Bei Verwendung eines Tensids liegt dieses vorzugsweise im Reinigungsmittel zu einem Anteil zwischen 0,1 und 25 Gewichtsprozent vor.

Enthält das Reinigungsmittel Wasser, so kann es sein, dass die so gebildete Zusammensetzung homogen ist, ohne dass Rühren erforderlich wäre, oder aber sie muss gerührt werden, um die Bestandteile zu vermischen und eine Suspension zu erhalten, die mindestens für den Zeitraum der Behandlung mit Sicherheit stabil ist.

Das gegebenenfalls im Reinigungsmittel vorhandene Wasser ist ein weiches Wasser irgendwelchen Ursprungs (Fluss, Quelle oder Regen) ; vorzugsweise verwendet man ein Wasser niedriger Härte oder besonders bevorzugt entsalztes Wasser. Bei Gegenwart von Wasser im Reinigungsmittel liegt dessen Anteil vorzugsweise zwischen 5 und 60 Gewichtsprozent.

Wahlweise kann das Reinigungsmittel auch eine chlorfluorierte Verbindung mit ein oder zwei Kohlenstoffatomen enthalten, welche man unter bei Raumtemperatur flüssigen Verbindungen auswählt, wie Trichlorfluormethan und Trichlortrifluoräthan.

Gewünschtenfalls kann das Reinigungsmittel auch ein Antischaummittel, ein Parfum, ein Antistatikum, ein Aerosoltreibmittel und/oder ein Bakterizid enthalten.

Enthält das Reinigungsmittel mehrere organische Lösungsmittel, so wählt man dafür vorzugsweise ein alkoholisches Lösungsmittel ; besonders bevorzugt besteht dieses aus Isopropanol.

Ist das alkoholische Lösungsmittel nicht das einzige Lösungsmittel im Reinigungsmittel, so liegt es vorzugsweise darin zu einem Anteil von 10 bis 90 Gewichtsprozent bei einer wasserfreien Zusammensetzung und 3 bis 60 Gewichtsprozent bei einer wässrigen Zusammensetzung vor.

Ist der Aether nicht das einzige Lösungsmittel im Reinigungsmittel, so liegt er vorzugsweise darin zu einem Anteil von 2 bis 90 Gewichtsprozent bei einer wasserfreien Zusammensetzung und 0,5 bis 40 Gewichtsprozent bei einer wässrigen Zusammensetzung vor.

Ist das ketonische Lösungsmittel nicht das einzige Lösungsmittel im Reinigungsmittel, so liegt es vorzugsweise darin zu einem Anteil zwischen 0,2 und 10 Gewichtsprozent vor.

Ist das chlorierte Lösungsmittel nicht das einzige Lösungsmittel im Reinigungsmittel, so liegt es darin vorzugsweise zu einem Anteil zwischen 3 und 45 Gewichtsprozent vor.

Ist ein Kohlenwasserstoff nicht das einzige Lösungsmittel im Reinigungsmittel, so liegt er darin vorzugsweise zu einem Anteil zwischen 3 und 60 Gewichtsprozent vor.

Bei Gegenwart des chlorfluorierten Lösungsmittels im Reinigungsmittel, wird dieses vorzugsweise zu einem Anteil zwischen 5 und 50 Gewichtsprozent eingesetzt.

Das bei der Durchführung verwendete Reinigungsmittel kann in beliebiger Weise, wie durch Tränken oder Sprühen aufgebracht werden ; Sprühen wird jedoch bei weitem bevorzugt, da es einfacher und sparsamer ist. Dazu verwendet man einen das Reinigungsmittel enthaltenden Behälter wie eine biegsame Flasche, mit der man einfach durch Drücken sprüht, oder einen mit einer direktfördernden Pumpe oder einer zuvor unter Druck gesetzten Pumpe ausgerüsteten Behälter. Ferner kann man eine Aerosoldose benutzen, wobei man das dem Reinigungsmittel zugesetzte Treibmittel unter den dem Fachmann bekannten auswählt, beispielsweise Propan, Butan, Dichlordifluormethan, Di-Stickstoffmonoxyd und Kohlendioxyd ; dabei werden beispielsweise 20 bis 100 Teile Propan, Butan oder Dichlordifluormethan bzw. 3 bis 10 Teile Di-Stickstoffmonoxyd oder Kohlendioxyd auf 100 Gewichtsteile Reinigungsmittel eingesetzt.

Der saugfähige Bogen besteht aus einem beliebigen bekannten, porösen oder faserigen, biegsamen Stoff. Spezielle Beispiele für saugfähige Bögen sind vorzugsweise schwachgeleimtes oder ungeleimtes Papier, Baumwollgewebe, Pflanzenfaservliese, Filze und Zellstoffwatte in einer oder mehreren Lagen. Ein saugfähiger Bogen kann auch aus einer Schicht saugfähigen pulverförmigen Stoffs zwischen zwei Schichten faserigem Stoff oder zwischen einer Schicht von faserigem Stoff und einer Schicht durchlässigem Stoff wie einer Polyäthylen bestehen. Als saugfähiger pulverförmiger Stoff kommen trockener Ton, Kaolin, Montmorillonit, natürliche oder synthetische Kieselsäure oder gemahlene Pflanzenfasern in Betracht.

Die Dicke des saugfähigen Bogens hängt von dessen Saugfähigkeit ab; in der Praxis soll die verwendete Dicke einer zwischen 15 und 200 Gramm pro Quadratmeter und vorzugsweise zwischen 30 und 100 Gramm pro Quadratmeter liegenden Dichte entsprechen.

Die Abmessungen des saugfähigen Bogens hängen einerseits von denen der Waschmaschinentrommein und andererseits von denen der behandelten Kleidungsstücke ab.

Zur Behandlung einer Hose, einer Jacke oder eines Gabardin-Regenmantels soll der verwendete Streifen die grösste bei der Waschmaschine zulässige Breite und Länge aufweisen. Vorzugsweise besitzt der saugfähige Bogen eine Länge zwischen 30 und 150 cm und-eine Breite zwischen 5 und 40 cm.

Für Kleider dazwischenliegender Grössen werden die Abmessungen des saugfähigen Bogens ebenfalls dazwischen liegen und auf die Grösse der behandelten Kleidungsstücke passen.

Natürlich kann man zweckmässig kleine Stücke saugfähigen Bogen an den Stellen auflegen, wie die Kleider gefaltet sind, wie an Krägen, Manschetten, Schlaufen oder Aufschlägen.

Gewünschtenfalls und je nach dem Verschmutzungsgrad der vorher behandelten Kleider kann man natürlich den saugfähigen Bogen einmal oder mehrmals wieder verwenden, z. B. nach dem Trocknen.

Nach einer vorteilhaften Variante kann der saugfähige Bogen aus mehreren Lagen bestehen, von denen diejenige, die mit dem Kleidungsstück in Berührung gekommen ist, vor der nächsten Behandlung entfernt wird. Um ihm besondere Eigenschaften zu verleihen, kann der saugfähige Bogen auch eine spezielle Struktur aufweisen, wie eine gewellte, plissierte, leicht geprägte oder satinierte.

Um sie gut an der Innenwand der Waschmaschinentrommel zu halten, kann man die Folie mit dem saugfähigen Bogen und den getränkten bzw. besprühten Kleidungsstücken mittels eines Systems von Klammern und/oder Schiebern zusammenhalten, wobei letztere vorteilhaft die ganze Breite des saugfähigen Bogens besetzen. Auch kann man einen starren Kunststoff- oder Metallstreifen verwenden, auf dem das System mit dem Kleidungsstück zusammenfixiert wird.

Nach einer bevorzugten Variante wird die undurchlässige Folie durch Heissbeschichtung des saugfähigen Bogens erhalten und ist einstückig mit diesem.

Vorzugsweise weist die den saugfähigen Bogen umschliessende undurchlässige Folie ein Befestigungssystem auf, das es ermöglicht, sie über den Kleidungsstücken geschlossen zu halten ; ein derartiges System kann aus Druckknöpfen, einem Reissverschluss, einem Klettenverschlussstreifen, Haken oder dergleichen bestehen. Als Grenzfall kann man mit einem derartigen System eine dichte Hülle um die Kleidungsstücke erzielen, sodass ausschleudern sogar in Gegenwart von Wasser in der Waschmaschine möglich ist.

Nach einer weiteren Variante bildet die den saugfähigen Bogen übergreifende Folie einen Sack, welcher diesen und die Kleidungsstücke umhüllt.

Nach einer anderen Variante weist der saugfähige Bogen in Sackform Zwickel auf, die es gestatten, sein Fassungsvermögen zu erhöhen.

Der Zweck des saugfähigen Bogens besteht darin, das Reinigungsmittel nach Ausziehen des Schmutzes aus den Kleidungsstücken zu sammeln.

Das Abschleudern dient dazu, das Reinigungsmittel so vollständig wie möglich in die saugfähige Schicht wandern zu lassen. Dieser Vorgang stellt den Gegenstand der Stufe E dar, nachdem die Kleidungsstücke mit dem saugfähigen Bogen in der umschliessenden undurchlässigen Folie flach auf die innere Kreisfläche der Trommel einer Waschmaschine aufgelegt wurden, wobei das Kleidungsstück dem Inneren der Trommel und der saugfähige Bogen der durchlöcherten Wand der Trommel zugekehrt sind.

Besitzt die Waschmaschine eine Programmierung, so stellt man den Programmschalter auf Schleudern. Ein Schleudergang kann ausreichen, doch ist es im allgemeinen vorzuziehen, zwei Gänge vorzunehmen.

Das Kleidungsstück und der saugfähige Bogen als Ganzes lassen sich entweder durch die Eigensteifigkeit des saugfähigen Bogens und der undurchlässigen Folie oder mittels eines Systems von Klammern, Verschlüssen, Schiebern oder Rippen oder irgend eines anderen geeigneten Systems gegen die Wand der Trommel halten.

Nach dem Ende des Abschleuderns wird das Ganze aus der Trommel entnommen und das Kleidungsstück von dem saugfähigen Bogen getrennt. Das Kleidungsstück kann in diesem Zustand benutzt werden, doch ist es im allgemeinen vorzuziehen, es fertig trocknen zu lassen. Weist die Waschmaschine eine Trockenvorrichtung auf, so kann man natürlich diese dazu verwenden, die Arbeit zu beendigen. Dabei ist es vorzuziehen, das Kleidungsstück nicht völlig mit einer undurchlässigen Folie zu bedecken.

Der Vorteil des erfindungsgemässen Verfahrens wird durch die nachfolgenden Beispiele und Versuche erläutert, welche in keiner Weise eine Einschränkung darstellen. Falls nicht anders angegeben, sind Teile und Prozentangaben, Gewichtsteile und Gewichtsprozente, bezogen auf das Gesamtgewicht des jeweiligen Reinigungsmittels.

### (Siehe Tabellen, Seite 7 ff.)

### Versuch 1

Man stellt eine Kombination aus einem Reinigungsmittel und einem saugfähigen Bogen in der unten angegebenen Zusammensetzung (Werte in Gewichtsprozenten) her:

### 1. Reinigungsmittel

Das Reinigungsmittel gibt man in eine Flasche, die mit einer kleinen, die Zusammensetzung in zersprühter Form abgebenden handbetätigten Pumpe ausgerüstet ist ; ein als Reiblappen verwendbares Stück Filz (sogenannte Klavierhammerqualität) mit einem Durchmesser von 20 mm und einer Dicke von 8 mm wird auf den ihrer Oeffnung gegenüberliegenden Teil der Pumpe geklebt.

### 2. Saugfähiger Bogen

Der saugfähige Bogen besteht aus einer einzigen Schicht eines 70 g/m² schweren hellblaufarbigen Vlieses von 25 cm Breite und einem Meter Länge.

Der saugfähige Bogen ist auf einer Seite mit einer durch Heissbeschichtung darauf erhaltenen, 22 g/m² schweren undurchlässigen Polyäthylenfolie bedeckt ; eine 0,05 mm dicke und 20 cm breite Polyäthylenfolie wird über die ganze Länge auf den Rand dieser undurchlässigen Folie aufgeschweisst.

Die so aufgebaute Kombination wird dazu verwendet, auf einem 25 - 35 cm grossen Stück reinem Schurwollegewebes Flecken zu reinigen, die etwa 1 cm² gross sind und von folgenden Produkten stammen : gesüsstem Kaffee, verschmutztem Fett, schwarzer Schuhcreme, Maulbeerenkonfitüre, schwarzer Filzschreibetinte, Olivenöl, pikante Tomatensauce, Senf, Granatäpfelsirup, Essig und Rotwein. Man lässt diese Flecken einige Tage altern und wendet das Verfahren dann wie folgt an :

Die Flecken besprühen und den Reiblappen benutzen (wobei das Gewebe auf den saugfähigen Bogen gelegt ist, um die Entfernung des Fleckens zu erleichtern) ;
das ganze Gewebe allgemein besprühen ;
das Gewebe flach auf den saugfähigen Bogen (die nicht mit Polyäthylen beschichtete Seite) legen ;
das Gewebe mit der 0,05 mm Polyäthylenfolie bedecken ;
das Ganze gegen die Kreisfläche der Trommel einer Waschmaschine legen und mittels Hartpolyäthylenschiebern fixieren ;
zehn Minuten abschleudern ;
das Gewebe herausnehmen und 30 Minuten an der Luft trocknen.

Danach ist es ersichtlich, dass sämtliche Flecken verschwunden sind, und ein Vergleich des so behandelten Gewebes mit einem identischen, unbefleckten und unbehandelten Gewebe lässt keinen Unterschied erkennen.

Parallel dazu werden Flecken von identischen, auf die gleiche Weise befleckten Gewebestücken unter Verwendung von zehn verschiedenen handelsüblichen Produkten zur Fleckenentfernung im Haushalt und zehn Fleckenentfernungsprodukten für industrielle Zwecke entfernt. Die Behandlung wird durch Tränken in Perchloräthylen (1,1,2,2-Tetrachloräthylen) und anschliessendes Trocknen an der Luft zu Ende geführt.

In allen Fällen findet man, dass die Qualität der erzielten Reinigung der nach dem erfindungsgemässen Verfahren erhaltenen unterlegen ist. Um ein befriedigendes Ergebnis auf andere Weise als nach der erfindungsgemässen Methode zu erhalten, ist es erforderlich, sich eines speziellen industriellen Fleckenentferners für jeden Flecken zu bedienen.

### Versuch 2

Man verfährt wie im Versuch 1, unter Verwendung eines Wolle/Polyestergewebes aus « Tergal.»®, und man erhält die gleichen Ergebnisse.

### Versuch 3

Man verfährt wie im Versuch 1, unter Verwendung eines Naturseidegewebes, und man erhält die gleichen Ergebnisse.

### Versuch 4

Man verfährt wie im Versuch 1, unter Verwendung eines Acetatkunstseidegewebes, und man erhält die gleichen Ergebnisse.

### Versuch 5

Man verfährt wie im Versuch 1, unter Verwendung eines Baumwollgewebes, und man erhält die gleichen Ergebnisse.

### Versuch 6

Man verfährt wie im Versuch 1, unter Verwendung eines Baumwolle/Polyestergewebes aus « Dacron »®, und man erhält die gleichen Ergebnisse.

### Versuch 7

Man verfährt wie im Versuch 1, wobei man nacheinander die folgenden Zusammensetzungen 7-A bis 7-F anwendet :

In allen Fällen ist das erhaltene Ergebnis mit dem von Versuch 1 identisch.

### Versuch 8

Man verfährt wie im Versuch 1, wobei man in zwei getrennten Teilen nacheinander die als Fleckenentfernungszusammensetzungen (8-D) und Spülzusammensetzungen (8-R) wie folgt verwendet:

### (Siehe Tabelle, Seite 14 f.)

Die Fleckenentfernungszusammensetzungen gibt man jeweils in einen zylindrischen Behälter mit 28 mm Durchmesser, dessen Oeffnung mit einem Filzstück versehen ist, das mit der Zusammensetzung in Berührung kommt und als Reiblappen dient.

Die Spülzusammensetzungen werden in eine Behälter gegeben, der mit einer kleinen handbetätigten Pumpe versehen ist, die es gestattet, die Zusammensetzung in versprühter Form abzugeben.

Zunächst werden die Flecken punktweise mit einer Fleckenentfernungszusammensetzung und anschliessend das ganze Gewebe durch Besprühen mit einer Spülzusammensetzung behandelt. Zum Schluss verfährt man wie im Versuch 1. In allen Fällen erhält man die gleichen Ergebnisse wie im Versuch 1.

### Versuch 9

Man stellt eine Kombination aus einem Reinigungsmittel und einem saugfähigen Bogen in der unten angegebenen Zusammensetzung (Werte in Gewichtsprozenten) her :

### 1. Reinigungsmittel

### (Siehe Tabelle, Seite 15 f.)

Die Fleckenentfernungszusammensetzung gibt man in einen zylindrischen Behälter mit 28 mm Durchmesser, dessen Oeffnung mit einem Filzstück versehen ist, das mit der Zusammensetzung in Berührung kommt und als Reiblappen dient.

Die Spülzsammensetzung wird in eine Aerosoldose gegeben.

### 2. Saugfähiger Bogen

Der saugfähige Bogen besteht aus drei Lagen 20 g/m² schwerem, gebleichtem Vlies und ist 25 cm breit und 120 cm lang, sodass er nach Bedarf zugeschnitten werden kann.

Der saugfähige Bogen weist eine leicht geprägte, weisse, undurchlässige, 25 g/m² schwere und 25 cm breite Polyäthylenfolie auf, die über die ganze Länge auf eine Seite des saugfähigen Bogens aufgeschweisst ist.

Die Vorrichtung umfasst eine zweite halbstarre, undurchlässige und 0,3 mm dicke Polyäthylenfolie.

Diese zweite undurchlässige Folie hat eine Breite von 70 cm und eine Länge von 120 cm ; sie ist über ihre ganze Länge mit einem Zwickel auf beiden Seiten gefaltet, sodass sie eine 26 cm breite Hülle bildet, die den saugfähigen Bogen, die erste undurchlässige Folie und das Kleidungsstück enthalten soll ; die so gebildete Hülle kann mittels eines Klettenverschluss-Systems verschlossen werden.

So aufgebaute Kombinationen werden mit Gebrauchsanweisungen an Hausfrauen verteilt. Nach zwölf Tagen werden Erhebungen darüber angestellt, wieweit von diesen Gebrauch gemacht wurde und wie die Hausfrau die erzielten Ergebnisse im Vergleich mit den im allgemeinen erhaltenen Ergebnissen, wenn sie ihre Kleider einer gewerblichen Reinigungsanstalt anvertraut, beurteilt.

## Patentansprüche

1. Verfahren zur Reinigung von Textilmaterial durch dessen Behandlung mit einem mindestens ein organisches Lösungsmittel enthaltenden Reinigungsmittel, dadurch gekennzeichnet, dass man
(A) mit dem Reinigungsmittel getränktes Textilmaterial mit einem saugfähigen Bogen in Kontakt bringt ;
(B) die nicht in Kontakt mit dem Textilmaterial gebrachte Seite des saugfähigen Bogens mit einer undurchlässigen Folie einhüllt ;
(C) aus der undurchlässigen Folie ein geschlossenes System bildet, das den saugfähigen Bogen und das Textilmaterial umschliesst ;
(D) das geschlossene System flach auf die innere Zylinderfläche einer Waschmaschinentrommel legt, wobei der saugfähige Bogen radial gesehen in der Trommel aussen liegt ;
(E) das Reinigungsmittel durch Rotieren der Waschmaschinentrommel in den saugfähigen Bogen schleudert; und
(F) das gereinigte Textilmaterial aus dem geschlossenen System herausnimmt.

2. Verfahren nach Anspruch 1, dadurch gekennzeichnet, dass man in der Behandlungsstufe A ein Reinigungsmittel verwendet, das mindestens ein unter alkoholischen und ketonischen Lösungsmitteln, Aethern, chlorierten Lösungsmitteln und Kohlenwasserstoffen ausgewähltes Lösungsmittel enthält.

3. Verfahren nach Anspruch 1, dadurch gekennzeichnet, dass das Reinigungsmittel Wasser enthält.

4. Verfahren nach Anspruch 1, dadurch gekennzeichnet, dass das Reinigungsmittel ein unter anionen-aktiven, kationen-aktiven, amphoteren und nicht-ionogenen Verbindungen ausgewähltes Tensid enthält.

5. Verfahren nach Anspruch 1, dadurch gekennzeichnet, dass das Reinigungsmittel ein unter chlorfluorierten, bei Raumtemperatur flüssigen Methan- oder Aethanderivaten ausgewähltes Hilfslösungsmittel enthält.

6. Verfahren nach Anspruch 1, dadurch gekennzeichnet, dass der saugfähige Bogen unter Papier, Baumwollgeweben, Pflanzenfaservliesen, Filzen und Zellstoffwatten ausgewählt wird, wobei der saugfähige Bogen aus einer oder mehreren Lagen bestehen und einen pulverförmigen, saugfähigen Stoff enthalten kann.

7. Verfahren nach Anspruch 1, dadurch gekennzeichnet, dass das geschlossene System durch eine starre Vorrichtung an der Wand der Trommel der Waschmaschine gehalten wird.

8. Verwendung eines saugfähigen Bogens und einer gegenüber flüssigen Reinigungsmitteln undurchlässigen und den saugfähigen Bogen umschliessbaren Folie zur Durchführung des Verfahrens nach Anspruch 1.

## Claims

1. Process for the cleaning of textile material by the treatment thereof with a cleansing agent containing at least one organic solvent, characterised in that
(A) textile material impregnated with the cleansing agent is brought into contact with an absorbent sheet ;
(B) the side of the absorbent sheet which has not been brought into contact with the textile material is covered with an impermeable foil (film) ;
(C) a closed system is formed by the impermeable foil, which encloses the absorbent sheet and the textile material ;
(D) the closed system is laid flat onto the inner cylindrical surface of the drum of a washing machine, the absorbent sheet, seen radially in the drum, being on the outside ;
(E) the cleansing agent is centrifuged, by rotation of the washing-machine drum, into the absorbent sheet ; and
(F) the cleaned textile material is removed from the closed system.

2. Process according to Claim 1, characterised in that there is used in the treatment stage (A) a cleansing agent (detergent) which contains at least one solvent selected from the group comprising : alcoholic and ketonic solvents, ethers, chlorinated solvents and hydrocarbons.

3. Process according to Claim 1, characterised in that the cleansing agent contains water.

4. Process according to Claim 1, characterised in that the cleansing agent contains a surface-active agent selected from the group comprising : anionic compounds, cationic compounds, amphoteric compounds and nonionic compounds.

5. Process according to Claim 1, characterised in that the cleansing agent contains an auxiliary solvent selected from the group comprising : chlorofluorinated methane or ethane derivatives which are liquid at room temperature.

6. Process according to Claim 1, characterised in that the absorbent sheet is selected from the group comprising : paper, cotton fabrics, vegetable-fibre fleeces, felts and cellulose wadding, the absorbent sheet being able to consist of one or more layers and to contain a pulverulent absorbent substance.

7. Process according to Claim 1, characterised in that the closed system is held against the wall of the drum of the washing machine by a rigid device.

8. Use of an absorbent sheet and of a foil (film) impervious to liquid cleansing agents and enclosing the absorbent sheet for carrying out the process according to Claim 1.

## Revendications

1. Procédé pour nettoyer un matériau textile en traitant celui-ci avec un produit de nettoyage contenant au moins un solvant organique, caractérisé par le fait que
(A) on amène en contact le matériau textile imprégné du produit de nettoyage avec une feuille absorbante ;
(B) on enveloppe avec une feuille imperméable le côté de la feuille absorbante qui n'est pas en contact avec le matériau textile ;
(C) on forme un système fermé avec la feuille imperméable qui enferme la feuille absorbante et le matériau textile ;
(D) on pose à plat le système fermé sur la surface circulaire intérieure d'un tambour de machine à laver, la feuille absorbante, vue radialement, étant placée extérieurement dans le tambour ;
(E) on fait pénétrer par centrifugation le produit de nettoyage dans la feuille absorbante par rotation du tambour de la machine à laver ;
(F) on enlève la matériau textile nettoyé du système fermé.

2. Procédé selon la revendication 1, caractérisé par le fait que dans la phase de traitement A on utilise un produit de nettoyage qui contient au moins un solvant choisi parmi les solvants alcooliques et les solvants cétoniques, les éther-oxydes, les solvants chlorés et les hydrocarbures.

3. Procédé selon la revendication 1, caractérisé par le fait que le produit de nettoyage contient de l'eau.

4. Procédé selon la revendication 1, caractérisé par le fait que le produit de nettoyage contient un tensioactif choisi parmi les composés anioniques, cationiques, amphotères et non-ioniques.

5. Procédé selon la revendication 1, caractérisé par le fait que le produit de nettoyage contient un solvant complémentaire choisi parmi les dérivés chlorofluorés du méthane ou de l'éthane liquides à la température ambiante.

6. Procédé selon la revendication 1, caractérisé par le fait que la feuille absorbante est choisie parmi le papier, les tissus de coton, les non-tissés de fibres végétales, les feutres, et l'ouate de cellulose, la feuille absorbante pouvant être constituée par une ou plusieurs couches et pouvant renfermer une matière absorbante pulvérulente.

7. Procédé selon la revendication 1, caractérisé par le fait que le système fermé est maintenu contre la paroi du tambour de la machine à laver par un dispositif rigide.

8. Utilisation d'une feuille absorbante et d'une feuille imperméable au produit de nettoyage liquide et pouvant entourer la feuille absorbante afin d'effectuer le procédé selon la revendication 1.
